# EUROPÄISCHE PATENTSCHRIFT

(11) **EP 0 410 927 B1**
(45) Veröffentlichungstag und Bekanntmachung des Hinweises auf die Patenterteilung: **14.04.1993**
(21) Anmeldenummer: 90810499.5
(22) Anmeldetag: 03.07.1990
(51) Int. Cl.: E06B 3/66

(54) **Verbundfenster**
Multiple glazing
Vitrage multiple

(30) Priorität: 26.07.1989 CH 786/89
(43) Veröffentlichungstag der Anmeldung: 30.01.1991
(73) Patentinhaber: Geilinger AG, CH-8401 Winterthur (CH)
(72) Erfinder: Grether, Paul, CH-8472 Seuzach (CH)
(74) Vertreter: Lauer, Joachim, Dr.

(56) Entgegenhaltungen:
- EP-A- 0 069 837
- WO-A-81/01950
- BE-A- 867 627
- US-A- 2 915 793

## Beschreibung

Die Erfindung betrifft ein Verbundfenster mit mindestens einer Isolationsfolie, die zwischen zwei Scheiben in ihrer Ebene in zwei zu den Scheibenseiten parallelen Richtungen biaxial ausgespannt ist, wobei die Folienränder über zwei voneinander getrennte, gegenüber der Folienebene versetzte, singuläre Haftstellen mit Gleitelementen verbunden sind, die in Längsrichtung der zugehörigen Scheibenseite relativ zu den Scheiben verschiebbar sind.

Verbundfenster der vorstehend genannten Art sind bekannt aus der CH-C-653 404 (entspricht der EP-A-0 069 837). Bei diesem bekannten Fenster wird die Folie über einen Rahmen ausgespannt, der im ungespannten Zustand nach einer einseitig stetig gekrümmten Kurve - beispielsweise nach der Biegelinie eines gleichmässig belasteten, nicht eingespannten Trägersgekrümmt ist und durch das Spannen zu einem geraden Stab gestreckt wird. Um eine Folie faltenfrei aufspannen zu können, ist eine hohe Bearbeitungsgenauigkeit bei der Herstellung der gekrümmten Rahmenseiten erforderlich, wodurch die Fertigung des bekannten Verbundfensters einen hohen Fabrikationsaufwand erfordert.

Es ist weiterhin aus der WO-Al 81/01950 bekannt, zum Spannen der Folie in nur einer Richtung blattfederartige Federelemente vorzusehen, die in einem speziellen, zwischen den Scheiben angeordneten Rahmen gehaltert und abgestützt sind. Die Spannung wird dabei nur in einer Richtung erzeugt. Darüberhinaus ist auch hier ein spezieller Rahmen vorgesehen, der einen zusätzlichen Herstellungsaufwand erfordert.

Aufgabe der Erfindung ist es daher, das "Spannsystem" für eine in einem Verbundfenster ausgespannte Folie zu vereinfachen und den Fertigungsaufwand für ein derartiges Fenster zu verringern.

Diese Aufgabe wird mit der Erfindung dadurch gelöst, dass die Gleitelemente über eine Vielzahl von Spannfederelementen direkt an den Scheiben abgestützt sind.

Bei der neuen Konstruktion entfällt damit nicht nur der Spannrahmen mit seinen genau zu bearbeitenden, gekrümmten Rahmenseiten, sondern jeglicher zusätzliche Rahmen.

Als Spannfederelemente haben sich blattartige Federn aus Federbandstahl bewährt, deren Spannkraft durch Änderungen ihrer Dicken und/oder ihrer Stegbreiten einstellbar sein können.

Weiterhin ist es für die Fabrikation von Vorteil, wenn mehrere Gleitelemente zu einem Band, und/oder wenn mehrere Federelemente zu einem Streifen zusammengefasst werden, wobei die Bänder der Gleitelemente, wie an sich aus der eingangs zitierten CH-PS bekannt, zwischen den singulären Haftstellen abwechselnd von beiden Rändern her mit Einschnitten versehen sind.

Im folgenden wird die Erfindung anhand eines Ausführungsbeispiels im Zusammenhang mit der Zeichnung näher erläutert.
- Fig. 1: zeigt in räumlicher, vergrösserter Darstellung einige Spannfederelemente im entspannten Zustand, auf die Gleitelemente aufgesetzt sind;
- Fig. 2: gibt in einem Schnitt II-II von Fig. 3 den Rand des neuen Verbundfensters vergrössert wieder:
- Fig. 3: ist ein Schnitt III-III von Fig. 2, während
- Fig. 4: schliesslich den Schnitt IV-IV von Fig. 2 darstellt.

Auf einen Streifen aus drei Federelementen 1 (Fig. 1), die aus Federbandstahl hergestellt sind und an einem durchgehenden, als Auflage auf der Fläche 2 einer Scheibe 3 dienenden Steg 4 zusammenhängen, ist ein - im gezeigten Beispiel nur zweigliedrig dargestelltes - Band 5 von Gleitelementen 6 aufgeschoben. Durch wechselseitige Einschnitte 7 (Fig. 4) von beiden Rändern her erhält das Band 5 seine Längsdehnbarkeit. Die zwischen zwei Einschnitten 7 vom gleichen Rand her gelegenen Abschnitte des Bandes 5 bilden dabei jeweils ein Gleitelement 6. Auf jedem Gleitelement 6 befindet sich eine Haftstelle 9 (FIG.2) an der eine transparente Folie 8 (FIG. 2), beispielsweise aus Polyethylenterephthalat befestigt ist. Um ein glattes, biaxiales Spannen der Folie 8 zu erreichen, sind die Haftstellen 9 gegen die Ebene der Folie 8 versetzt, so dass diese über eine wulstartige Kante 10 eines Gleitelementes 6 gezogen wird.

Ein einzelnes Federelement 1 weist auf der einen Seite des Steges 4, nahezu senkrecht dazu stehend, einen rahmenartigen Teil 11 auf, dessen freies Ende ebenfalls nahezu rechtwinklig abgewinkelt ist und als Auflage für das Gleitelement 6 dient. Neben dem gewählten Material und der Dicke des Federelementes 1 kann eine Variation der Breiten der in Fig.1 vertikalen Seiten des "Rahmens" 11 dazu genutzt werden, die Federkraft eines Elementes 1 in gewissen Grenzen zu verändern.

Auf der anderen Seite des Steges 4 befindet sich zunächst ein dachfirstartiges Zwischenstück 12, an das ein Winkelprofil 13 anschliesst. Während das Winkelprofil 13 - unter Umständen nach Aufbringen einer, unterschiedliche Scheibendicken ausgleichenden, nicht gezeigten Zwischenschicht, beispielsweise aus Schaumstoff, - die Abstützung des Federelementes 1 an der Scheibe 3 bildet, ist das dachfirstartige Zwischenstück 12 ein Auflager für einen Abstandhalter 14 (Fig. 2), durch den die Scheiben 3 des Verbundfensters auf Abstand gehalten werden. Der Abstandshalter 14, der mit Vorteil aus Kunststoff besteht, enthält mehrere Kammern 15, die mit einem Trockenmittel 16 gefüllt sein können.

Zum dampfdichten Abschluss seines Innenraumes wird das Verbundfenster aussen von einer, etwa 0,1 mm dicken Folie 17 aus rostfreiem Stahl umschlossen, die mit Hilfe einer elastischen Verklebung 18, beispielsweise aus Polyurethan, mit den Scheiben 3 verbunden ist.

Die Verbindung eines Federelementes 1 mit einem Gleitelement 6 bzw. dem Abstandshalter 14 erfolgt über elastisch verformbare Lappen 19 bzw. 20, die in entsprechende Hohlräume 21 bzw. 22 eines Gleitelementes 6 bzw. des Abstandshalters 14 eingreifen.

Das Spannen der Folie 8 erfolgt mit Hilfe einer besonderen Spanneinrichtung, in der zunächst in der einen Richtung gespannt und unter Spannung die Haftstellen 9 "gesetzt" werden, ehe die Spanneinrichtung gelöst wird. Dieser Ablauf wird dann in Richtung der anderen Spannachse wiederholt.

Die Gegenkraft zur Folienspannung wird durch die elastische Federkraft der Elemente 1, insbesondere im Übergang zwischen dem Steg 4 und dem "Rahmen" 11, aufgebracht, so dass für die Elastizität des Spannsystems nicht die Materialelastizität des Folienmaterials, sondern die Federelastizität der Elemente 1 massgebend ist.

Die Verschiebbarkeit der Gleitelemente 6 relativ zu den Scheiben 3 zum Ausgleich unterschiedlicher Wärmedehnungen ist sichergestellt durch die Dehnbarkeit der Bänder 5 und/oder durch die Möglichkeit, dass die Gleitelemente 6 auf den Federelementen 1 gleiten können.

## Patentansprüche

1. Verbundfenster mit mindestens einer Isolationsfolie (8), die zwischen zwei Scheiben (3) in ihrer Ebene in zwei zu den Scheibenseiten parallelen Richtungen biaxial ausgespannt ist, wobei die Folienränder über zwei voneinander getrennte, gegenüber der Folienebene versetzte, singuläre Haftstellen (9) mit Gleitelementen (6) verbunden sind, die in Längsrichtung der zugehörigen Scheibenseite relativ zu den Scheiben (3) verschiebbar sind, dadurch gekennzeichnet, dass die Gleitelemente (6) über eine Vielzahl von Spannfederelementen (1) direkt an den Scheiben (3) abgestützt sind.

2. Verbundfenster nach Anspruch 1, dadurch gekennzeichnet, dass die Spannfederelemente (1) blattartige Federn aus Federbandstahl sind.

3. Verbundfenster nach Anspruch 1 oder 2, dadurch gekennzeichnet, dass die Spannkraft der Federelemente (1) durch Änderungen ihrer Dicken und/oder ihrer Stegbreiten (11) einstellbar ist.

4. Verbundfenster nach einem der Ansprüche 1 bis 3, dadurch gekennzeichnet, dass mehrere Gleitelemente (6) zu Bändern (5) zusammengefasst sind, die zwischen den Haftstellen (9) abwechselnd von beiden Rändern her mit Einschnitten (7) versehen sind.

5. Verbundfenster nach einem der Ansprüche 1 bis 4, dadurch gekennzeichnet, dass mehrere Federelemente (1) zu Streifen zusammengefasst sind.

## Claims

1. Composite window with at least one insulating sheet (8) which, between two panes (3), is biaxially stretched in its plane in two directions parallel to the pane sides, the sheet edges being connected to sliding elements (6) by means of two separate, singular adhesion points (9), displaced with respect to the sheet plane, the sliding elements being displaceable in the longitudinal direction of the associated pane side relative to the panes (3), characterized in that the sliding elements (6) are directly supported on the panes (3) by means of a plurality of tension spring elements (1).

2. Composite window according to claim 1, characterized in that the tension spring elements (1) are leaf-like springs made from spring band steel.

3. Composite window according to claims 1 or 2, characterized in that the tension of the spring elements (1) can be adjusted by modifying their thicknesses and/or their web width (11).

4. Composite window according to one of the claims 1 to 3, characterized in that several sliding elements (6) are combined into bands (5), which between the adhesion points (9) are alternatively provided from the two edges with grooves (7).

5. Composite window according to one of the claims 1 to 4, characterized in that several spring elements (1) are combined into strips.

## Revendications

1. Fenêtre à double vitrage comportant au moins une feuille isolante (8), qui est déployée biaxialement dans son plan entre deux vitres (3) dans deux directions parallèles aux côtés des vitres, dans laquelle les bords de la feuille sont reliés par deux organes individuels de maintien (9) pourvus d'éléments de glissement (7), ces organes de maintien (9) étant décalés par rapport au plan de la feuille, et les éléments de glissement (6) pouvant coulisser dans la direction longitudinale du côté en regard de la vitre par rapport aux vitres (3), caractérisée en ce que les éléments de glissement (6) s'appuient directement sur les vitres (3) par l'intermédiaire d'une multiplicité de ressorts de rappel (1).

2. Fenêtre à double vitrage selon la revendication 1, caractérisée en ce que les ressorts de rappel (1) sont constitués sous forme de feuilles en acier feuillard pour ressorts.

3. Fenêtre à double vitrage selon l'une des revendications 1 et 2, caractérisée en ce que l'effort de tension des ressorts (1) est réglable par modification de leur épaisseur et/ou de la largeur de leurs pattes (11).

4. Fenêtre à double vitrage selon l'une des revendications 1 à 3, caractérisée en ce que plusieurs éléments de glissement (6) sont assemblés à des bandes (5), dans lesquelles entre les éléments de maintien (9) sont ménagées des entailles (7) en alternance avec les deux bords.

5. Fenêtre à double vitrage selon l'une des revendications 1 à 4, caractérisée en ce que plusieurs ressorts (1) sont assemblés à des bandes.
